# EUROPÄISCHE PATENTSCHRIFT

(11) **EP 1 841 919 B1**
(45) Veröffentlichungstag und Bekanntmachung des Hinweises auf die Patenterteilung: **20.08.2008**
(21) Anmeldenummer: 05701526.5
(22) Anmeldetag: 17.01.2005
(51) Int. Cl.: E01B 27/10, E01B 27/06

(54) **VERFAHREN UND MASCHINE ZUM REINIGEN VON SCHOTTER EINES GLEISES**
METHOD FOR CLEANING THE BALLAST OF A TRACK
PROCEDE POUR NETTOYER LE BALLAST D'UNE VOIE FERREE

(43) Veröffentlichungstag der Anmeldung: 10.10.2007
(73) Patentinhaber: Franz Plasser Bahnbaumaschinen-Industriegesellschaft m.b.H., 1010 Wien (AT)
(72) Erfinder: THEURER, Josef, 1010 Wien (AT); BRUNNINGER, Manfred, 4203 Altenberg (AT)
(86) Internationale Anmeldenummer: PCT/EP2005/050168
(87) Internationale Veröffentlichungsnummer: WO 2006/074828

(56) Entgegenhaltungen:
- US-A- 4 538 687
- US-A- 5 257 580

## Beschreibung

Die Erfindung betrifft ein Verfahren zum Reinigen von Schotter eines Schienen aufweisenden Gleises, wobei zu Beginn des Reinigungsvorganges die Schienen durchtrennt und nach Anhebung des Gleises ein normal zu einer Maschinenlängsrichtung verlaufendes Kettenquertrum einer Reinigungskette unterhalb des Gleises positioniert wird, sowie eine Maschine.

In der Fachzeitschrift "Eisenbahningenieur" (52) 8/2001, Seite 81 wird ein derartiges Verfahren beschrieben ("Neue Räumkette für Bettungsreinigungsmaschine RM 800"), bei dem zu Beginn der Reinigung das Gleis durchtrennt werden muss, um das Kettenquertrum einer speziellen, sehr leistungsfähigen Reinigungskette in der Schotterbettung unterhalb des Gleises positionieren zu können. Eine derartige Maschine ist beispielsweise durch US 5 926 981 bekannt, wobei der Maschinenrahmen im Arbeitseinsatz endseitig jeweils durch ein Schienenfahrwerk auf dem Gleis abgestützt ist. Gemäß einer weiteren, in Fig. 2 ersichtlichen Version kann das in Arbeitsrichtung vor der Reinigungskette befindliche Schienenfahrwerk im Arbeitseinsatz von der Kette distanziert werden.

Gemäß US 4 538 687 ist es bekannt, ein der Reinigungskette unmittelbar vorgeordnetes Schienenfahrwerk im Arbeitseinsatz permanent vom Gleis abzuheben. Damit ist auch in diesem Abschnitt eine Biegelinie des Gleises für dessen Anhebung möglich. Das angehobene Schienenfahrwerk dient lediglich für eine Verfahrbarkeit während der Überstellfahrt, um die Maschine innerhalb des Lichtraumprofiles bewegen zu können.

Die Aufgabe der vorliegenden Erfindung liegt nun in der Schaffung eines Verfahrens der eingangs genannten Art, mit dem auch bei kürzeren Maschinen eine problemlose Positionierung des Kettenquertrums unterhalb des Gleises möglich ist.

Diese Aufgabe wird erfindungsgemäß mit einem Verfahren der gattungsgemäßen Art dadurch erreicht, dass vor der Positionierung des Kettenquertrums unterhalb des Gleises ein in Arbeitsrichtung unmittelbar vor der Reinigungskette befindliches Schienenfahrwerk vom Gleis abgehoben und anschließend für den Arbeitseinsatz wiederum auf das Gleis abgestellt wird.

Dieses Verfahren eignet sich besonders für Maschinen, die insbesondere für den Arbeitseinsatz in Gleisabschnitten mit engen Kurvenradien vorgesehen sind. Mit dem kurzzeitigen Anheben des endseitigen Fahrwerkes kann sich das Kettenquertrum unter Anhebung des getrennten, in Arbeitsrichtung vorderen Gleisabschnittes selbsttätig tiefer in die Schotterbettung hineinarbeiten, bis die Arbeitsposition erreicht ist. Für den anschließenden Arbeitseinsatz wird das vordere Fahrwerk wiederum auf das Gleis abgesenkt. Ebenso ist nach Beendigung des Arbeitseinsatzes die Anhebung des Kettenquertrums in umgekehrter Reihenfolge durchführbar. Dieses Verfahren ermöglicht trotz kürzerer Maschinenlänge die vorteilhafte Anordnung der Siebanlage unmittelbar hinter der Reinigungskette.

Weitere Vorteile der Erfindung ergeben sich aus dem Unteranspruch und der Zeichnungsbeschreibung.

Im folgenden wird die Erfindung anhand eines in der Zeichnung dargestellten Ausführungsbeispieles näher beschrieben. Es zeigen:

Fig. 1 und 2 je eine Seitenansicht einer Maschine zum Reinigen von Schotter unmittelbar vor dem bzw. während des Reinigungsvorganges.

Eine in Fig. 1 bzw. 2 dargestellte Maschine 1 zur Reinigung von Schotter 5 weist einen Maschinenrahmen 2 auf, an dessen Enden 3 jeweils ein Schienenfahrwerk 4 angeordnet ist. Eine endlose, durch einen Antrieb 6 in Rotation versetzbare Reinigungskette 7 weist ein im Arbeitseinsatz normal zu einer Maschinenlängsrichtung verlaufendes, unterhalb eines Gleises 8 positioniertes Kettenquertrum 9 auf. Oberhalb desselben ist eine durch einen Antrieb 10 höhenverstellbare Gleishebevorrichtung 11 angeordnet.

Für die Reinigung des Schotters 5 ist eine Siebanlage 12 mit einem Abwurfförderband 13 vorgesehen. Am - bezüglich einer Arbeitsrichtung 19 - vorderen Ende 3 des Maschinenrahmens 2 ist eine Arbeitskabine 14 mit einer Steuereinheit 15 angeordnet. Am hinteren Ende 3 befindet sich eine Fahrkabine 16 mit einem Förderband 17 für die bedarfsweise Zuführung von neuem Schotter. Durch die Schotterreinigung anfallender Abraum wird mit Hilfe einer Förderbandanordnung 18 entsorgt.

Am vorderen Ende 3 des Maschinenrahmens 2 ist ein hydraulisch höhenverstellbarer Stempel bzw. Antrieb 20 befestigt, der auf einem in Arbeitsrichtung 19 vorderen Maschinenrahmen 21 abstützbar ist. Auf diesem befindet sich eine Energieeinheit 22 zur Energieversorgung der Maschine 1.

Zu Beginn des Arbeitseinsatzes (s. Fig. 1) wird der Stempel 20 beaufschlagt, wodurch es zu einem Anheben des vorderen Endes 3 des Maschinenrahmens 2 und damit auch zu einem Abheben des vorderen Schienenfahrwerkes 4 vom Gleis 8 kommt. Anschließend werden beide Schienen 23 des Gleises 8 durchtrennt und ein in Arbeitsrichtung 19 vorderer Gleisabschnitt des durchtrennten Gleises 8 wird mit Hilfe einer Hilfshebevorrichtung 26 soweit angehoben, bis das Kettenquertrum 9 problemlos zwischen dem angehobenen vorderen und dem unteren Gleisabschnitt positionierbar ist. Unter Beaufschlagung des Antriebes 6 wird die Kette der Reinigungskette 7 in Rotation versetzt und diese durch Antriebe 24 parallel zu einer langsamen Vorfahrt der Maschine 1 abgesenkt. Auf diese Weise gräbt sich das Kettenquertrum 9 selbsttätig in eine Schotterbettung 25 ein, bis die gewünschte Position unterhalb des Gleisniveaus erreicht ist (Fig. 2).

Die beiden durchtrennten Schienen 23 werden durch Laschen miteinander verbunden. Das vordere Schienenfahrwerk 4 wird durch Einfahren des Stempels bzw. Antriebes 20 auf das Gleis 8 abgesenkt. Unter Vorfahrt beider miteinander gekuppelter Maschinenrahmen 2 und 21 beginnt nun der kontinuierliche Vorgang zur Reinigung des Schotters 5. Nach Beendigung des Reinigungsvorganges erfolgt wiederum eine Durchtrennung der Schienen 23 und eine Anhebung des vorderen Schienenfahrwerkes 4, um das Kettenquertrum 9 für die Überstellfahrt der Maschine 1 anheben zu können.

## Patentansprüche

1. Verfahren zum Reinigen von Schotter eines Schienen (23) aufweisenden Gleises, wobei zu Beginn des Reinigungsvorganges die Schienen (23) durchtrennt und nach Anhebung des Gleises (8) ein normal zu einer Maschinenlängsrichtung verlaufendes Kettenquertrum (9) einer Reinigungskette (7) unterhalb des Gleises (8) positioniert wird, **dadurch gekennzeichnet, dass** vor der Positionierung des Kettenquertrums (9) unterhalb des Gleises (8) ein in Arbeitsrichtung (19) unmittelbar vor der Reinigungskette (7) befindliches Schienenfahrwerk (4) vom Gleis (8) abgehoben und anschließend für den Arbeitseinsatz wiederum auf das Gleis (8) abgestellt wird.

2. Verfahren nach Anspruch 1, **dadurch gekennzeichnet, dass** zum Abheben des Schienenfahrwerkes (4) vom Gleis (8) ein diesem Schienenfahrwerk (4) benachbartes Ende (3) eines Maschinenrahmens (2) unter Abstützung auf einem weiteren, in Arbeitsrichtung (19) vorgeordneten Maschinenrahmen (21) angehoben wird.

3. Maschine zum Reinigen von Schotter eines Gleises (8) mit einem Maschinenrahmen (2), der an einem vorderen und hinteren Ende (3) je ein Schienenfahrwerk (4) und zwischen diesen eine höhenverstellbare, endlos ausgebildete Reinigungskette (7) aufweist, zur Durchführung des Verfahrens nach Anspruch 1, **dadurch gekennzeichnet, dass** zwischen dem vorderen Ende (3) des Maschinenrahmens (2) und einem hinteren Ende (3) eines bezüglich einer Arbeitsrichtung (19) vorgeordneten weiteren Maschinenrahmens (21) ein höhenverstellbarer Antrieb (20) vorgesehen ist.

## Claims

1. A method of cleaning ballast of a track comprising rails (23), wherein, at the start of the cleaning process, the rails (23) are severed and, after lifting of the track (8), a chain cross member (9) of a cleaning chain (7), extending perpendicularly to a longitudinal direction of the machine, is positioned underneath the track (8), **characterized in that,** prior to positioning the chain cross member (9) underneath the track (8), an on-track undercarriage (4) situated immediately in front of the cleaning chain (7) in the working direction (19) is lifted from the track (8) and subsequently set down again upon the track (8) for working operations.

2. A method according to claim 1, **characterized in that,** for lifting the on-track undercarriage (4) from the track (8), an end (3) of the machine frame (2) adjoining said on-track undercarriage (4) is lifted while being supported on a further machine frame (21) preceding in the working direction (19).

3. A machine for cleaning ballast of a track (8), including a machine frame (2) comprising an on-track undercarriage (4) at a front and rear end (3), respectively, and, between these, a vertically adjustable cleaning chain (7) of endless design, for carrying out the method according to claim 1, **characterized in that** a vertically adjustable drive (20) is provided between the front end (3) of the machine frame (2) and a rear end (3) of a further machine frame (21) preceding with respect to a working direction (21).

## Revendications

1. Procédé pour nettoyer le ballast d'une voie ferrée présentant des rails (23), les rails (23) étant coupés au début du processus de nettoyage et un compartiment transversal de chaîne (9) s'étendant perpendiculairement à une direction longitudinale de machine d'une chaîne de nettoyage (7) étant positionné en dessous de la voie ferrée (8) après soulèvement de la voie ferrée (8), **caractérisé en ce qu'**un mécanisme de roulement ferroviaire (4) se trouvant directement avant la chaîne de nettoyage (7) dans la direction de travail (19) est soulevé de la voie ferrée (8) avant le positionnement du compartiment transversal de chaîne (9) en dessous de la voie ferrée (8) et est ensuite déposé de nouveau sur la voie ferrée (8) pour son utilisation.

2. Procédé selon la revendication 1, **caractérisé en ce qu'**une extrémité (3) d'un châssis de machine (2) voisine de ce mécanisme de roulement ferroviaire (4) est soulevée en s'appuyant sur un autre châssis de machine (21) disposé en amont dans la direction de travail (19) pour le soulèvement du mécanisme de roulement ferroviaire (4) de la voie ferrée (8).

3. Machine pour nettoyer le ballast d'une voie ferrée (8) avec un châssis de machine (2) qui présente à une extrémité avant et arrière (3) à chaque fois un mécanisme de roulement ferroviaire (4) et une chaîne de nettoyage (7) réalisée sans fin, réglable en hauteur entre ceux-ci, pour réaliser le procédé selon la revendication 1, **caractérisée en ce qu'**un entraînement (20) réglable en hauteur est prévu entre l'extrémité avant (3) du châssis de machine (2) et une extrémité arrière (3) d'un autre châssis de machine (21) disposé en amont par rapport à une direction de travail (19).
